# EUROPÄISCHE PATENTSCHRIFT

(11) **EP 0 235 348 B1**
(45) Veröffentlichungstag und Bekanntmachung des Hinweises auf die Patenterteilung: **03.05.1989**
(21) Anmeldenummer: 86110917.1
(22) Anmeldetag: 07.08.1986
(51) Int. Cl.: B65D 21/02, B65D 25/20

(54) **Behälter für den Transport gefährlicher Flüssigkeiten**
Container for the transportation of dangerous liquids
Récipient pour le transport de liquides dangereux

(30) Priorität: 06.02.1986 DE 8603165 U
(43) Veröffentlichungstag der Anmeldung: 09.09.1987
(73) Patentinhaber: Frohn, Walter Dr.-Ing., D-81545 München (DE)
(72) Erfinder: Frohn, Walter Dr.-Ing., D-81545 München (DE)
(74) Vertreter: Lamprecht, Helmut, Dipl.-Ing.

(56) Entgegenhaltungen:
- DE-A- 2 550 752
- DE-A- 3 237 537
- US-A- 4 541 529

## Beschreibung

Die Erfindung betrifft einen Behälter für den Transport gefährlicher Flüssigkeiten mit einem als Quader mit stark abgerundeten Ecken und Kanten geformten Kunststoffbehälter, der auf der Oberseite einen zu zwei einander gegenüberliegenden Seitenflächen parallelen Traggriff und in der Verlängerung des Traggriffs einen Ausgießstutzen aufweist, wobei durch einen Durchbrechungen für den Traggriff und den Ausgießstutzen aufweisenden, auf der Oberseite des Kunststoffbehälters als Schutzvorrichtung und Stapelhilfe aufgesetzten, formschlüssig mit dem Behälter verbundenen Aufsatz eine Auflagefläche für einen auf diesen Behälter zu stapelnden, weiteren Behälter bestimmt ist.

Ein Behälter dieser Art ist beispielsweise aus der DE-A 3 237 537 bekannt. Dabei wird der Kunststoffbehälter vollständig von einer Ummantelung aus Pappe eingehüllt, und die Schutzvorrichtung und Stapelhilfe besteht aus zwei Profilkörpern, welche beiderseits des Traggriffs und des Ausgießstutzens angeordnet sind und die durch die hierfür besonders ausgestaltete Ummantelung in ihrer Position gehalten werden. Die Profilkörper können zu einem einstückigen Aufsatz verbunden sein.

Die Ummantelung aus Pappe soll dem Kunststoffbehälter einen zusätzlichen mechanischen Schutz bieten, außerdem soll durch den Feuchtigkeitsgehalt der Pappe eine elektrostatische Aufladung der Wandung des Kunststoffbehälters vermieden werden.

Die Schutzvorrichtung und Stapelhilfe sorgt einerseits dafür, daß der Traggriff und die Verschraubungen bei einem Sturz oder Fall des Behälters nicht direkt getroffen werden können, andererseits bietet sie eine Auflagefläche für einen über den Behälter zu stapelnden, weiteren Behälter.

Der bekannte Behälter ist hinsichtlich der Kosten für Materialaufwand und Konfektionierung relativ teuer. Für die Ummantelung ist ein verhältnismäßig großer und komplizierter Zuschnitt erforderlich und die Ummantelung des Kunststoffbehälters, und die Positionierung der Profilkörper ist mit entsprechend großem Aufwand an Arbeitszeit verbunden.

Der Erfindung liegt die Aufgabe zugrunde, einen Behälter der eingangs beschriebenen Art so auszugestalten, daß ein geringerer Materialverbrauch und eine Verbilligung der Konfektionierung erreicht wird, während zugleich alle technischen Anforderungen an einen derartigen Behälter erfüllt werden. Dabei soll insbesondere der Gedanke beibehalten werden, die mechanische Stabilität des Kunststoffbehälters durch eine Quaderform mit stark abgerundeten Ecken und Kanten zu gewährleisten und Traggriff und Ausgießstutzen auf der Oberseite des Quaders anzuordnen und durch auf den Kunststoffbehälter aufgesetzte Formelemente vor Beschädigungen zu schützen und damit zugleich das Stapeln der Behälter zu erleichtern. Außerdem kann berücksichtigt werden, daß heute Kunststoffe zur Verfügung stehen, die eine verbesserte Resistenz gegen elektrostatische Aufladung haben.

Zur Lösung der gestellten Aufgabe besteht die Erfindung darin, daß der Randabschnitt des Aufsatzes an den stark abgerundeten Ecken und Kanten zwischen der Oberseite und den Seitenwänden des Kunststoffbehälters diese stützend umgreifend anliegt.

Durch diese Gestaltung des Behälters ergibt sich eine erleichterte Montage und Positionierung der Schutzvorrichtung und Stapelhilfe und zugleich eine wesentliche Verbesserung der Stabilität des Behälters, weil durch die formschlüssige Verbindung des Aufsatzes mit dem Kunststoffbehälter einerseits und durch das stützende Übergreifen der abgerundeten oberen Kanten des Behälters andererseits der Aufsatz die im Bereich des besonders gefährdeten oberen Endes des Kunststoffbehälters bei Schlag und Stoß auftretende Beanspruchung übernehmen und so eine Beschädigung des Kunststoffbehälters verhindern kann. Außerdem ergibt sich eine erleichterte Montage und Positionierung der Schutzvorrichtung und Stapelhilfe, zu deren Positionierung und Fixierung die Pappummantelung des Kunststoffbehälters nicht mehr eingesetzt werden muß, so daß gegebenenfalls für eine derartige Ummantelung ein einfacherer Zuschnitt mit geringerem Materialverbrauch und einfacherer Montage gewählt werden kann, sofern man sie überhaupt für erforderlich hält. Sofern sie entbehrlich erscheint, kann darauf verzichtet werden, weil sie jedenfalls zur Halterung und Positionierung des Aufsatzes nicht erforderlich ist.

Wird eine die Seitenwände des Kunststoffbehälters umschließende Ummantelung aus Pappe vorgesehen, so kann ihre Position durch Formschluß mit dem Kunststoffbehälter und/oder dem Aufsatz festgelegt werden. Dabei besteht die einfachste Ausführungsform darin, daß an der Außenseite des Kunststoffbehälters im Bereich des unteren Endes der vertikalen Seitenwände eine Abstützung für die die Seitenwände umschließende Ummantelung aus Pappe ausgebildet ist und daß diese Ummantelung zwischen dieser Anlage und dem Aufsatz in vertikaler Richtung festgelegt ist. Es kann somit als Ummantelung eine in sich geschlossene Pappbahn verwendet werden, die zunächst flach zusammengelegt gestapelt werden und nach einfachem Aufweiten mühelos von oben auf den Kunststoffbehälter aufgeschoben werden kann, wo sie durch anschließendes Aufbringen des Aufsatzes fixiert wird. Dabei ist es eine andere zweckmäßige Gestaltung, daß als Abstützung einzelne Schultern im ebenen Bereich mindestens zweier einander gegenüberliegender Seitenflächen angeordnet sind, wodurch die vertikalen Kanten des Kunststoffbehälters ohne Vorsprung bleiben, der bei einem Sturz oder Fall eine Beschädigung verursachen könnte.

Eine besonders zweckmäßige Ausgestaltung besteht darin, daß die Ummantelung im Bereich der vertikalen Kanten des Behälters zumindest annähernd der Krümmung der Kantenabrundung angepaßt ist. Dadurch ergibt sich die Möglichkeit, den Aufsatz weitgehend dem in den Ecken abgerundeten Grundriß des Kunststoffbehälters anzupassen, so daß in den Eckbereichen keine vom Behälter abstehenden Vorsprünge erforderlich sind, damit der Aufsatz von oben die Pappummantelung übergreifen kann. Derartige Vorsprünge würden jedoch einer erhöhten Beschädigungsgefahr bei Sturz oder Fall ausgesetzt sein, wodurch die den Behälter insgesamt stabilisierende Funktion des Aufsatzes beeinträchtigt werden könnte.

Eine besonders zweckmäßige Ausgestaltung besteht darin, daß die Seitenwände und die Unterseite des Kunststoffbehälters von einer Ummantelung aus Pappe bedeckt sind, die als Faltbodenschachtel mit in sich geschlossenem Mantelteil und an die den Behälterseitenwänden zugeordneten Mantelabschnitte angeformten Deck- und Bodenlaschen ausgebildet ist, wobei die Deck- und Bodenlaschen an den abgerundeten Übergängen im Bereich der vertikalen Behälterkanten enden, in deren Bereich der Mantelteil durch vertikal verlaufende Rillen in einzelne, sich im Grundriß zu einem den Übergang angepaßten Polygonzug ergänzende, vertikale Streifen unterteilt ist, und daß jeweils zwei benachbarte Bodenlaschen miteinander gelenkig verbunden sind.

Eine derartige Ummantelung läßt sich ebenfalls flach zusammengelegt stapeln und auf einfache Weise zu einem oben offenen Behälter aufrichten, in welchen dann von oben der Kunststoffbehälter eingesetzt werden kann. Da die Deck- und Bodenlaschen nicht bis in den abgerundeten Eckbereich geführt sind, besteht keinerlei Beeinträchtigung der Anpassung des vertikalen Mantelteils an die Krümmung der Abrundung der vertikalen Kanten des Kunststoffbehälters.

Noch eine andere vorteilhafte Ausgestaltung besteht darin, daß der Kunststoffbehälter an seiner Unterseite eine quer zur Längsrichtung des Traggriffs verlaufende Sicke aufweist, der an der Oberseite des Aufsatzes beiderseits des Traggriffs eine komplementär gestaltete Wulst zum Eingriff bei gestapelten Behältern gleicher Art zugeordnet ist, wobei es besonders zweckmäßig ist, wenn der Aufsatz einen auf der Oberseite des Kunststoffbehälters aufliegenden, die Durchbrechungen enthaltenden Mittelabschnitt aufweist, an den sich zu beiden Seiten in zur Längsrichtung des Traggriffs paralleler Richtung an den Aufsatz angeformte Stützprofile anschließen, deren Oberseiten die Auflagefläche bilden und die Sicke in einer der Breite des Mitteiabschnitts des Aufsatzes angepaßten Länge durch einen zum Eingriff zwischen die Stützprofile geeigneten Zentrierabschnitt unterbrochen ist.

Damit ergibt sich eine einfache Zentrierung übereinander gestapelter Behälter, die in zwei horizontalen Koordinatenrichtungen gegen eine Verschiebung einerseits durch den Eingriff von Wulst und Sicke und andererseits durch den Eingriff des Zentrierabschnitts zwischen die beiden Stützprofile gesichert sind.

Eine andere vorteilhafte Ausgestaltung besteht darin, daß der Aufsatz und der Traggriff miteinander verrastbare Verbindungselemente aufweisen, so daß an den bei Schlag und Stoß besonders gefährdeten Außenflächen des Behälters keine die Festigkeit beeinträchtigenden Verbindungselemente vorhanden sind, während andererseits der Aufsatz durch einfaches Aufdrücken auf den Kunststoffbehälter befestigt werden kann.

Weitere zweckmäßige Ausgestaltungen ergeben sich aus den Unteransprüchen in Verbindung mit der Beschreibung.

Anhand der nun folgenden Beschreibung der in der Zeichnung dargestellten Ausführungsbeispiele der Erfindung wird diese näher erläutert.

Es zeigt:
Fig. 1 eine teilweise geschnittene Seitenansicht eines erfindungsgemäßen Behälters für den Transport gefährlicher Flüssigkeiten in Richtung des Pfeils in Fig. 3,
Fig. 2 eine Seitenansicht des Behälters, teilweise im Schnitt, in Richtung des Pfeils II in Fig. 3,
Fig. 3 eine Draufsicht auf diesen Behälter,
Fig. 4 eine Draufsicht auf eine Hälfte des in Bezug auf eine vertikale Mittelebene symmetrischen, mit dem Kunststoffbehälter zu verbindenden Aufsatzes,
Fig. 5 einen Schnitt nach der Linie V-V in Fig. 4 durch den gesamten Aufsatz,
Fig. 6 einen der Fig. 2 ähnlichen Detailschnitt durch eine mögliche Variante des Behälters,
Fig. 7 einen Schnittt durch den Aufsatz längs der Symmetrieebene in Fig. 4,
Fig. 8 eine Draufsicht auf den in eine Ummantelung mit Faltboden gestellten Kunststoffbehälter und
Fig. 9 eine Draufsicht auf den Eckbereich der in Fig. 8 gezeigten Ausführungsform mit aufgerastetem Aufsatz, teilweise im Schnitt.

Ein Behälter für gefährliche Flüssigkeiten 10 besteht aus einem etwa quaderförmigen Kunststoffbehälter 12, dessen Ecken und Kanten zur Erzielung einer möglichst gleichmäßigen Wanddicke des vorzugsweise im Blasverfahren hergestellten Kunststoffbehälters 12 mit großem Radius abgerundet sind. Die Abmessung der Grundfläche des Kunststoffbehälters 12 ist an eine optimale Ausnützung der Ladefläche der sog. Euro-Palette angepaßt. Abweichend von der in den übrigen Wandungsbereichen möglichst gleichmäßig gehaltenen Wanddicke ist ein etwa wannenförmiger Bodenabschnitt 14 des Kunststoffbehälters 12 mit einer erhöhten Wanddicke geblasen, wodurch im unteren Behälterbereich eine ausreichende Steifigkeit und Schockfestigkeit erzielt wird. Dieser wannenförmige Bodenabschnitt 14 umfaßt die Behälterunterseite 16 und die sich daran anschließenden, abgerundeten Übergänge 18 in die vertikalen Seitenwände 20 des Kunststoffbehälters 1.2. Über dem Bodenabschnitt 14 des Kunststoffbehälters 12 ist dessen Querschnitt im Übergangsbereich von den abgerundeten Übergängen 18 zu den vertikalen Seitenwänden 20 etwas eingezogen. Außerdem sind in der Mitte der unteren Begrenzung der vertikalen Seitenwände 20 aus den abgerundeten Übergängen 18 herausgezogene Schultern 22 ausgebildet. Statt der umlaufenden Schulter 22 können auch im Bereich zumindest zweier einander gegenüberliegender, ebener Seitenwände 20 des Kunststoffbehälters 12 Schultern bildende Vorsprünge angeordnet sein.

Der Behälter 10 ist in bezug auf eine vertikale Symmetrieebene 24 symmetrisch ausgebildet. Im Bereich dieser Symmetrieebene 24 verläuft an der Oberseite 26 des Kunststoffbehälters 12 ein Traggriff 28, dessen Länge so bemessen ist, daß ein Tragen des Behälters 10 mit zwei Händen möglich ist. Ebenfalls in der Symmetrieebene 24 befindet sich neben dem Traggriff 28 ein Ausgießstutzen 30 mit einem Außengewinde 32 zum Aufschrauben einer Verschlußkappe 33. Der Querschnitt des Ausgießstutzens 33 ist relativ groß bemessen, so daß ein rasches Füllen und Entleeren des Kunststoffbehälters 12 ermöglicht wird.

Durch den Traggriff 28 und den Ausgießstutzen 30 am Kunststoffbehälter 12 wird zunächst nicht nur dessen vertikale Stapelbarkeit behindert, der Ausgießstutzen 30 und der Traggriff 28 sind als vorspringende Teile auch bei Stürzen des Behälters gefährdet und bieten Angriffspunkte, welche zu einer Beschädigung des Kunststoffbehälters insgesamt und zu einem Austritt der gefährlichen Flüssigkeit führen könnten. Damit diese Gefährdung beseitigt und die Behälter sicher vertikal übereinander gestapelt werden können, insbesondere auch dann, wenn sie sich im leeren Zustand befinden, ist auf die Oberseite 26 des Kunststoffbehälters 12 ein Aufsatz 34 aufgesetzt, der anhand der Fig. 4-7 und 9 näher erläutert ist.

Der Aufsatz 34 ist ebenfalls in Bezug auf die Symmetrieebene 24 symmetrisch ausgebildet. Er überdeckt kappenartig die gesamte Oberseite 26 des Kunststoffbehälters 12, jedoch ist er mit einer Durchbrechung 36 für den Durchtritt des Traggriffs 28 und einer Durchbrechung 38 für den Durchtritt des Ausgießstutzens 30 versehen. Diese Durchbrechungen 36 und 38 befinden sich in einem insgesamt mit 40 bezeichneten Abschnitt des Aufsatzes 34, der in einem längs der Symmetrieebene 24 und im Bereich der mit großem Radius abgerundeten Übergänge 42 zwischen der Oberseite 26 des Kunststoffbehälters 12 und dessen Seitenwänden 20 unmittelbar auf der Wandung des Kunststoffbehälters 12 aufliegt und der aus einem die Durchbrechungen 36 und 38 enthaltenden, bandförmigen Mittelabschnitt 44 und einem entsprechend der Krümmung der Übergänge 42 nach unten gekrümmten, rahmenförmigen, mit beiden Enden des Mittelabschnitts 44 verbundenen Randabschnitt 46 besteht. Das untere Ende des Randabschnitts 46 ist unter Bildung einer nach unten weisenden, in vertikaler Richtung der Schulter 22 gegenüberliegenden Schulter 48 und eines um die Breite der Schulter 48 einen Abstand von den Seitenwänden 20 des Kunststoffbehälters 12 aufweisenden, vertikal nach unten gerichteten Kranzes 50 abgewinkelt.

Die Breite der Schultern 22 und 48 entspricht etwa der Dicke einer Ummantelung 52 aus Pappe, welche die Seitenwände des Kunststoffbehälters 12 umhüllt, die nicht nur mechanische Einwirkungen behindert, sondern vor allem eine Aufladung mit statischer Elektrizität aufgrund ihrer Feuchtigkeit unterdrückt.

Diese Ummantelung 52 kann als fertig vorbereitetes, billig herstellbares Element einfachsten Zuschnitts vor dem Aufsetzen des Aufsatzes 34 auf die Oberseite 26 des Kunststoffbehälters 12 von oben her auf den Kunststoffbehälter 12 aufgeschoben werden, bis sie mit ihrem unteren Rand an den Schultern 22 anliegt. Anschließend wird der Aufsatz 34 auf die Oberseite 26 des Kunststoffbehälters 12 aufgesetzt und übergreift mit dem Kranz 50 die obere Kante der Ummantelung 52 und legt diese somit als Umhüllung der Seitenwände 50 fest.

Parallel zur Symmetrieebene 24 und beiderseits des bandförmigen Mittelabschnitts 44 des auf dem Kunststoffbehälter 12 aufliegenden Abschnitts 40 des Aufsatzes 34 sind an diesem nach oben zumindest bis auf die Höhe des Traggriffs 28 und des verschlossenen Ausgießstutzens 30 sich erstreckende Stützprofile 54 an den Aufsatz 34 angeformt, die als Auflager für den jeweils auf den Behälter 10 zu stapelnden weiteren Behälter dienen. Die Stützprofile 54 besitzen einen im wesentlichen rechteckigen Querschnitt mit einer von der seitlichen Begrenzung des Mittelabschnitts 44 aus vertikal nach oben verlaufenden, inneren Seitenfläche 56, einer oberen, horizontalen Auflagefläche 58 und einer vertikalen, äußeren Seitenfläche 60, die zu der Oberseite 26 des Kunststoffbehälters 12 etwa in dem Bereich zurückführt, in weichem sich an die Oberseite 26 die gekrümmten Übergänge 42 anschließen.

Beiderseits einer die Symmetrieebene 24 rechtwinklig schneidenden, vertikalen Mittelebene 62 sind die Stützprofile 54 mit von den äußeren Seitenflächen 60 nach außen bis in die Ebene der Seitenwände 20 vorspringenden Konsolen 64 versehen. Die der Behälterunterseite 16 des darüber gestapelten Behälters 10 als Auflage dienenden Auflageflächen 58 der Stützprofile 54 sind im Bereich der Konsolen 64 mit nach oben gekrümmten Verlängerungen 66 versehen, die sich dem abgerundeten Ubergang 18 des darüber befindlichen Kunststoffbehälters 12 anpassen und welche schließlich unter entgegengesetzter Krümmung in die in Verlängerung der Seitenflächen 20 verlaufenden, vertikalen äußeren Seitenflächen 68 der Konsolen 64 übergehen, so daß die beiden Konsolen 64 nach oben vorspringende, den darüber gestapelten Behälter 10 in bezug auf die Symmetrieebene 24 mittig ausrichtende Nasen 70 aufweisen. Um den darüber befindlichen Behälter auch in Bezug auf die vertikale Mittelebene 62 mittig auszurichten, ist jede der Auflageflächen 58 mit einer in Richtung dieser Mittelebene 62 verlaufenden, nach oben vorspringenden, eine etwas geringere Höhe als die Nasen 70 aufweisenden Wulst 72 versehen. Dieser Wulst 72 ist an der Behälterunterseite 16 eine Sicke 74 zugeordnet, wobei die Wulst 72 und die Sicke 74 einander angepaßte, halbkreisförmige Querschnitte besitzen.

Wie insbesondere aus den Fig. 2 und 6 ersichtlich ist, überquert die Sicke 74 nicht die gesamte Behälterunterseite 16, sie wird vielmehr von einem mittig angeordneten Zentrierabschnitt 75 unterbrochen, dessen Länge dem Abstand der Stützprofile 54 am Aufsatz 34 entspricht, so daß die Wülste 72 auf beiden Stützprofilen 54 von den beiden Abschnitten der Sicke 74 aufgenommen werden können, während der Zentrierabschnitt 75 in den Zwischenraum zwischen den beiden Stützprofilen 54 eingreift, so daß übereinander gestapelte Behälter 10 in Längsrichtung der Sicke 54 und der Wülste 72 durch den Eingriff des Zentrierabschnitts 75 zwischen die Stützprofile 54 und in Querrichtung hierzu durch den Eingriff der Wülste 72 in die Sicke 74 festgelegt werden. Die Auflageflächen 58 liegen beim gezeigten Beispiel höher als die Oberkante des Traggriffs 28, so daß dieser den Eingriff des Zentrierabschnitts 75 zwischen die Stützprofile 54 nicht behindert. Es kann aber auch die Oberkante des Traggriffs 28 höher liegen als die Auflageflächen 58; in einem solchen Fall muß der Zentrierabschnitt 75 wie auch die Behälterunterseite 16 mit einer Einziehung versehen sein, in die der Traggriff 28 und gegebenenfalls auch der Ausgießstutzen 30 mitsamt seiner Verschlußkappe 33 eingreifen kann.

Da die gestapelten Behälter 10 in Längsrichtung der Wülste 52 und der Sicke 74 durch den Zentrierabschnitt 75 festgelegt sind, können die Nasen 70 gegebenenfalls auch entfallen und mit ihnen die über die äußeren, vertikalen Seitenwände 60 der Stützprofile 54 hinausragenden Konsolen 64, wodurch sich eine einfachere Gestaltung des Aufsatzes 34 ergibt, wie dies in der Fig. 6 dargestellt ist, wo die Seitenfläche 60 über die gesamte Länge des Stützprofils 54 ohne Unterbrechung verläuft.

Der Traggriff 28 besitzt einen I-förmigen Querschnitt und ist nahe seiner Verbindung mit der Oberseite 26 des Kunststoffbehälters 12 jeweils mit Vorsprüngen 76 versehen, unter welche entsprechende Halterungsabschnitte 78 am Aufsatz 34 federelastisch einrasten können, wenn der Aufsatz 34 von oben auf die Oberseite 26 des Kunststoffbehälters 12 aufgedrückt wird. Nach dieser Verrastung sitzt der Aufsatz 34 exakt positioniert auf der Oberseite des Kunststoffbehälters 12 und bietet nicht nur in Form der Auflageflächen 58 plane Abstützflächen für den zu stapelnden oberen Behälter und zur Übertragung der Stapellast vom oberen auf den unteren Behälter, vielmehr wird durch den Randabschnitt 46 des Aufsatzes 34 der besonders gefährdete, gewölbte Übergangsbereich des Kunststoffbehälters 12 umschlossen, es werden durch die Stützprofile 54 der Traggriff 28 und der Ausgießstutzen 30 insbesondere bei Stürzen des Behälters 10 geschützt und es wird durch das Zusammenwirken der Wülste 72 und der Sicke 74, sowie durch die Nasen 70 und/oder den Zentrierabschnitt 75 eine exakte gegenseitige Ausrichtung der übereinander gestapelten Behälter gesichert. Der Aufsatz 34 legt auch die besonders einfach herstellbare und montierbare Ummantelung 52 aus Pappe auf den Seitenwänden 20 des Kunststoffbehälters 12 fest. Die Formgebung von Kunststoffbehälter 12 und Aufsatz 34 ist so gewählt, daß sich beim Aufrasten des Aufsatzes 34 auf den Kunststoffbehälter 12 eine gegenseitige Verspannung im elastischen Verformungsbereich ergibt, wodurch der Kunststoffbehälter 12 und der Aufsatz 34 zu einer stabilen Einheit verbunden werden.

Der Vorteil, die sehr einfache, kostengünstige Ummantelung 52 verwenden zu können, ist nicht von der Art und Weise abhängig, wie diese nur die Seitenwände 20 einhüllende Ummantelung auf dem Kunststoffbehälter 12 festgelegt wird. Abweichend von der beschriebenen Befestigungsart sind auch andere Befestigungen möglich. So kann man beispielsweise etwa mittig in den Seitenwänden 20 des Kunststoffbehälters 12 angeblasene Vorsprünge anordnen und in der Ummantelung 52 bei deren Zuschnitt zugleich Ausstanzungen ausbilden, die diesen Vorsprüngen zum Eingriff zugeordnet sind. Beim Aufschieben der Ummantelung 52 auf den Kunststoffbehälter 12 werden dann die Vorsprünge in die Ausstanzungen einrasten und die Ummantelung 52 festhalten. Diese Verbindung bleibt zuverlässig erhalten, ja sie verstärkt den Eingriff noch, wenn der Behälter einem Stoß oder Fall ausgesetzt wird, weil dies meist zu einer Auswölbung der Seitenwände 20 führt, wodurch die Vorsprünge in die Ausstanzungen gedrückt werden.

Eine andere, sehr vorteilhafte Ausführungsform ist in den Fig. 8 und 9 gezeigt. Dabei umgibt die Ummantelung 152 nach Art einer oben offenen Kiste nicht nur die Seitenwände 20, sondern auch den Bodenabschnitt 14 des Kunststoffbehälters 12. Der nicht gezeigte Boden der Ummantelung 152 ist in an sich bekannter Weise als Faltboden ausgebildet, der es ermöglicht, die Ummantelung 152 einerseits flach zusammengelegt zu stapeln und andererseits mit einer einzigen Bewegung in ihre Kistenform aufzurichten. Es sind hierzu in bekannter weise jeweils zwei benachbarte, sich an die Unterkanten der den Seitenwänden 20 des Kunststoffbehälters 12 zugeordneten Mantelabschnitte 153a, 153b, 153c und 153d der Ummantelung 152 anschließende Bodenlaschen unter Bildung einer Faltkante miteinander verbunden.

An die Oberkanten der Mantelabschnitte 153a-153d schließen sich Decklaschen 157a-157d an, die sich über den abgerundeten Übergang 42 zwischen den Seitenwänden 20 des Kunststoffbehälters 12 und dessen Oberseite 26 bis auf diese Oberseite 26 erstrecken und die durch das Aufrasten des Aufsatzes 34 festgeklemmt werden. Damit der Aufsatz 34 auf der Oberseite 26 aufliegen kann, ist er an seiner dem Kunststoffbehälter 12 zugewandten Seite mit der Form der Decklaschen 157a-157d angepaßten Vertiefungen versehen. Im Bereich dieser Vertiefungen sind jedoch Vorsprünge in der ursprünglichen Wandstärke vorgesehen, die in ihrem Umriß Durchbrechungen 163a-163d in den Decklaschen 157a-157d angepaßt sind und beim Aufsetzen des Aufsatzes 34 in diese Durchbrechungen 163a-163d eingreifen, um die Ummantelung 152 in ihrer Position auf dem Kunststoffbehälter 152 festzulegen.

Die Bodenlaschen und die Decklaschen 157a-157d sind nur längs des ebenen Bereichs der Seitenwände 20 des Kunststoffbehälters 12 mit dem Mantelteil der Ummantelung 152 verbunden, so daß die vertikalen Kanten der Ummantelung 152 der Krümmung der abgerundeten Übergänge 19 zwischen den Seitenwänden 20 des Kunststoffbehälters 12 mehr oder weniger angepaßt werden können. Zu diesem Zweck sind beim gezeigten Beispiel in jedem Kantenbereich drei vertikale Rillen 161 vorgesehen, durch die zwischen den Mantelabschnitten 153a-153d jeweils zwei schmale, vertikale Streifen 165 abgegrenzt werden, die einen sich dem Übergang 19 anpassenden Polygonzug bilden, wenn die Ummantelung 152 aufgefaltet wird. Entsprechend sind die Bodenlaschen abgeschrägt, damit der Boden nicht über den Mantelumriß hervorsteht.

Durch die Anpassung der Ummantelung 152 an den horizontalen Querschnitt des Kunststoffbehälters 12 wird vermieden, daß der Aufsatz 34 in den Eckbereichen vom Kunststoffbehälter 12 abstehende, den oberen Rand der Ummantelung 152 übegreifende Abschnitte aufweisen muß , welche bei Stoß oder Fall einer besonderen Beschädigungsgefahr ausgesetzt wären und dadurch die Stabilität der Einheit aus Kunststoffbehälter 12 und Aufsatz 34 und damit die Sicherheit des Behälters gefährden würden.

## Patentansprüche

1. Behälter (10) für den Transport gefährlicher Flüssigkeiten mit einem als Quader mit stark abgerundeten Ecken und Kanten (18, 42) geformten Kunststoffbehälter (12), der auf der Oberseite (26) einen zu zwei einander gegenüberliegenden Seitenflächen (20) parallelen Traggriff (28) und in der Verlängerung des Traggriffs (28) einen Ausgießstutzen (30) aufweist, wobei durch einen Durchbrechungen (36, 38) für den Traggriff (28) und den Ausgießstutzen (30) aufweisenden, auf der Oberseite (26) des Kunststoffbehälters (12) als Schutzvorrichtung und Stapelhilfe aufgesetzten, formschlüssig mit dem Behälter verbundenen Aufsatz (34) eine Auflagefläche (58) für einen auf diesen Behälter zu stapelnden, weiteren Behälter bestimmt ist, dadurch gekennzeichnet, daß der Randabschnitt (46) des Aufsatzes (34) an den stark abgerundeten Ecken und Kanten (42) zwischen der Oberseite (26) und den Seitenwänden (20) des Kunststoffbehälters (12) diese stützend umgreifend anliegt.

2. Behälter nach Anspruch 1, dadurch gekennzeichnet, daß die Seitenwände (20) des Kunststoffbehälters (12) von einer Ummantelung (52; 152) aus Pappe umschlossen werden, die in ihrer Position durch Formschluß mit dem Kunststoffbehälter (12) und/oder dem Aufsatz (34) festgelegt ist.

3. Behälter nach Anspruch 2, dadurch gekennzeichnet, daß an der Außenseite des Kunststoffbehälters (12) im Bereich des unteren Endes der vertikalen Seitenwände (20) eine Abstützung (22) für die die Seitenwände (20) umschließende Ummantelung (52) aus Pappe ausgebildet ist und daß diese Ummantelung zwischen dieser Anlage (22) und dem Aufsatz (34) in vertikaler Richtung festgelegt ist.

4. Behälter nach Anspruch 3, dadurch gekennzeichnet, daß als Abstützung einzelne Schultern im ebenen Bereich mindestens zweier einander gegenüberliegender Seitenflächen (20) angeordnet sind.

5. Behälter nach einem der Ansprüche 3 oder 4, dadurch gekennzeichnet, daß der Randabschnitt (46) des Aufsatzes (34) an seinem unteren Rand einen etwa um die Dicke der Ummantelung (52) nach außen versetzten Kranz (50) aufweist, der den oberen Rand der Ummantelung (52) übergreift.

6. Behälter nach einem der Ansprüche 2 bis 5, dadurch gekennzeichnet, daß die Ummantelung (52; 152) im Bereich der vertikalen Kanten (19) des Behälters zumindest annähernd der Krümmung der Kantenabrundung angepaßt ist.

7. Behälter nach den Ansprüchen 2 und 6, dadurch gekennzeichnet, daß die Seitenwände (20) und die Unterseite (16) des Kunststoffbehälters (12) von einer Ummantelung (152) aus Pappe bedeckt sind, die als Faltbodenschachtel mit in sich geschlossenem Mantelteil (153) und an die den Behälterseitenwänden (20) zugeordneten Mantelabschnitte (153a, 153b, 153c, 153d) angeformten Deck-(157a, 157b, 157c, 157d) und Bodenlaschen ausgebildet ist, wobei die Deck- und Bodenlaschen an den abgerundeten Übergängen (19) im Bereich der vertikalen Behälterkanten enden, in deren Bereich der Mantelteil (153) durch vertikal verlaufende Rillen (161) in einzelne, sich im Grundriß zu einem dem Übergang angepaßten Polygonzug ergänzende, vertikale Streifen (165) unterteilt ist, und daß jeweils zwei benachbarte Bodenlaschen miteinander gelenkig verbunden sind.

8. Behälter nach Anspruch 7, dadurch gekennzeichnet, daß die Deckläschen (157a, 157b, 157c, 157d) zwischen den Aufsatz (34) und den Kunststoffbehälter (12) eingreifen und daß der Aufsatz (34) auf seiner dem Kunststoffbehälter (12) zugewandten Seite Vertiefungen zur Aufnahme der Decklaschen (157a-157d) besitzt.

9. Behälter nach Anspruch 8, dadurch gekennzeichnet, daß die Decklaschen (157a-157d) mit Durchbrechungen (163a, 163b, 163c, 163d) versehen sind, denen in den Vertiefungen des Aufsatzes (34) Vorsprünge zum gegenseitigen Eingriff zugeordnet sind.

10. Behälter nach einem der vorhergehenden Ansprüche, dadurch gekennzeichnet, daß der Kunststoffbehälter (12) an seiner Unterseite (16) eine quer zur Längsrichtung des Traggriffs (28) verlaufende Sicke (74) aufweist, der an der Oberseite des Aufsatzes (34) beiderseits des Traggriffs (28) eine komplementär gestaltete Wulst (72) zum Eingriff bei gestapelten Behältern gleicher Art zugeordnet ist.

11. Behälter nach Anspruch 10, dadurch gekennzeichnet, daß der Aufsatz (34) einen auf der Oberseite (26) des Kunststoffbehälters (12) aufliegenden, die Durchbrechungen (36, 38) enthaltenden Mittelabschnitt (44) aufweist, an den sich zu beiden Seiten in zur Längsrichtung des Traggriffs (28) paralleler Richtung an den Aufsatz (34) angeformte Stützprofile (54) anschließen, deren Oberseiten die Auflagefläche (58) bilden und daß die Sicke (74) in einer der Breite des Mittelabschnitts (44) des Aufsatzes (34) angepaßten Länge durch einen zum Eingriff zwischen die Stützprofile (54) geeigneten Zentrierabschnitt (75) unterbrochen ist.

12. Behälter nach einem der vorhergehenden Ansprüche, dadurch gekennzeichnet, daß der Aufsatz (34) und der Traggriff (28) miteinander verrastbare Verbindungselemente (76, 78) aufweisen.

13. Behälter nach Anspruch 12, dadurch gekennzeichnet, daß am Traggriff (28) Vorsprünge (76) angeformt sind, welche auf der Oberseite (26) des Kunststoffbehälters (12) aufliegende Halterungsabschnitte (78) am Aufsatz (34) übergreifen.

14. Behälter nach einem der Ansprüche 12 oder 13, dadurch gekennzeichnet, daß die Rastverbindung (76, 78) unter einer durch eine beim Verrasten erzwungene, im elastischen Bereich liegende Formänderung von Kunststoffbehälter (12) und Aufsatz (34) verursachten Vorspannung steht.

## Revendications

1. Récipient (10) de transport de liquides dangereux, comprenant un récipient (12) en matière plastique de forme parallélépipédique, à sommets et arêtes (18, 42) très arrondies, qui comporte sur le côté supérieur (26) une poignée de transport (28) parallèle à deux surfaces latérales (20) opposées l'une à l'autre et dans le prolongement de la poignée de transport (28), un embout de déversement (30), une surface d'appui (58) pour un autre récipient à empiler sur celui-ci étant définie par une coiffe (34) reliée au récipient par complémentarité de forme, posée sur le côté supérieur (26) du récipient (12) en matière plastique en tant que dispositif de protection et facilitant l'empilage et comportant des passages (36, 38) pour la poignée support (28) et pour l'embout de déversement (30), caractérisé en ce que la partie marginale (46) de la coiffe (34) s'applique sur les sommets et arêtes (42) très arrondis entre le côté supérieur (26) et les parois latérales (20) du récipient (12) en matière plastique, en l'enveloppant et en le soutenant.

2. Récipient suivant la revendication 1, caractérisé en ce que les parois latérales (20) du récipient (12) en matière plastique sont entourées d'une enveloppe (52; 152) en carton, qui est maintenue en position par complémentarité de forme avec le récipient en matière plastique (12) et/ou avec a coiffe (34).

3. Récipient suivant la revendication 2, caractérisé en ce que, du côté extérieur du récipient (12) en matière plastique, dans la région de l'extrémité inférieure des parois latérales (20) verticales, est formé un appui (22) en carton pour l'enveloppe (52) entourant les parois latérales (20), et en ce que cette enveloppe est immobilisée, en direction verticale, entre cet appui (22) et la coiffe.

4. Récipient suivant la revendication 3, caractérisé en ce que des épaulements sont prévus comme appui dans la partie plane d'au moins deux surfaces latérales (20) opposées.

5. Récipient suivant l'une des revendications 3 ou 4, caractérisé en ce que la partie marginale (46) de la coiffe (34) comporte, sur son bord inférieur, une couronne (50) décalée vers l'extérieur d'environ l'épaisseur de l'enveloppe (52), et recouvrant le bord supérieur de l'enveloppe (52).

6. Récipient suivant l'une des revendications 2 à 5, caractérisé en ce que l'enveloppe (52; 152) est adaptée, dans la région des arêtes verticales (19) du récipient, au moins sensiblement à la courbure de l'arrondi des arêtes.

7. Récipient suivant les revendications 2 et 6, caractérisé en ce que les parois latérales (20) et le côté inférieur (16) du récipient (12) en matière plastique sont recouverts d'une enveloppe (152) en carton, qui est constituée en boîte à fond pliant ayant une partie formant surface latérale (153) fermée sur elle-même et des flans de couvercle (157a, 157b, 157c, 157d) et de fond formés de parties de la surface latérale (153a, 153b, 153c, 153d) associés aux parois latérales (20) du récipient, les flans de couvercle et de fond se terminant aux transitions (19) arrondies dans la région des arêtes verticales du récipient, région dans laquelle la partie formant surface latérale (153) est subdivisée par des nervures (161) s'étendant verticalement, en bandes (165) verticales individuelles, complétant, en vue en plan, un tracé polygonal adapté à la transition, et en ce que deux flans de fond voisins sont articulés entre eux.

8. Récipient suivant la revendication 7, caractérisé en ce que les flans de couvercle (157a, 157b, 157c, 157d) pénètrent entre la coiffe (34) et le récipient (12) en matière plastique, et en ce que la coiffe (34) possède, du côté tourné vers le récipient (12) en matière plastique, des cavités de réception des flans de couvercle (157a à 157d).

9. Récipient suivant la revendication 8, caractérisé en ce que les flans de couvercle (157a à 157d) sont munis de passages (163a, 163b, 163c, 163d) auxquels sont associées, dans les cavités de la coiffe (34), des parties saillantes destinées à y pénétrer.

10. Récipient suivant l'une des revendications précédentes, caractérisé en ce que le récipient (12) en matière plastique comporte, du côté inférieur (16), une moulure (74) qui s'étend transversalement à la direction longitudinale de la poignée de transport (28), et à laquelle est associé, du côté supérieur de la coiffe (34), de part et d'autre de la poignée de transport (28), un bourrelet (72) de forme complémentaire destiné à venir en prise, lors de l'empilement de récipients de même type.

11. Récipient suivant la revendication 10, caractérisé en ce que la coiffe (34) comprend une partie médiane (44) reposant sur le côté supérieur (26) du récipient (12) en matière plastique, contenant les passages (36, 38) et à laquelle se raccordent, des deux côtés, dans la direction parallèle à la direction longitudinale de la poignée de transport (28), des profilés d'appui (54) ménagés sur la coiffe (34) et dont les côtés supérieurs forment la surface d'appui (58), et en ce que la moulure (74) est interrompue sur une longueur adaptée à la largeur de la partie médiane (44) de la coiffe (34) par une partie de centrage (75) apte à s'accrocher entre les profilés d'appui (54).

12. Récipient suivant l'une des revendications précédentes, caractérisé en ce que la coiffe (34) et la poignée de transport (28) comportant des éléments de liaison (76, 78) susceptibles de s'encliqueter l'un à l'autre.

13. Récipient suivant la revendication 12, caractérisé en ce que, sur la poignée de transport (28), sont ménagées des parties saillantes (76) qui recouvrent des parties de fixation (78) de la coiffe (34) s'appliquant au côté supérieur (26) du récipient (12) en matière plastique.

14. Récipient suivant l'une des revendications 12 ou 13, caractérisé en ce que la liaison par encliquetage (76, 78) est mise sous une tension préalable provoquée par une modification de forme dans la plage élastique du récipient (12) en matière plastique et de la coiffe (34), cette modification de forme étant obtenue par contrainte, lors de l'encliquetage.

## Claims

1. A container (10) for the transport of dangerous liquids comprising a plastic container (12) in the form of a right-angled prism with substantial rounding of the edges and corners (18 and 42), which at the top side (26) has carrying handle (28) parallel to two mutually opposite side surfaces (20) and in the prolongation of the carrying handle (28) has a spout (30), a cap (34) being present which has openings (36 and 38) for the carrying handle (28) and the spout (30), is placed on the top side (26) of the plastic container (12) as a protective device and stacking aid, and is connected in an interlocking manner with the container, said head (34) having a support surface (58) intended for a stacking a further container on the first said container, characterized in that the edge portion (46) of the head (34) rests on the substantially rounded corners and edges (42) between the top side (26) and the side walls (20) of the plastic container (12), supporting and surrounding same.

2. The container as claimed in claim 1, characterized in that the side walls (20) of the plastic container (12) are enclosed within a casing (52; and 152) of cardboard, which is held in place by an interlocking connection with the plastic container (12) and/or the cap (34).

3. The container as claimed in claim 2, characterized in that on the outside of the plastic container (12) in the vicinity of the lower end of the vertical side walls (20) a support (22) is formed for the casing (52) of cardboard surrounding the side walls (20) and in that this casing is held in place between this engagement (22) and the cap (34) in a vertical direction.

4. The container as claimed in claim 3, characterized in that separate shoulders, serving as a support, are arranged in the flat part of at least two opposite side surfaces (20).

5. The container as claimed in claim 3 or claim 4, characterized in that on its lower edge the edge portion (46) of the cap (34) has a ring (52) offset in an outward direction by generally the thickness of the casing (52) and overlapping the upper edge of the casing (52).

6. The container as claimed in any one of the claims 2 through 5, characterized in that in the vicinity of the vertical edges (19) of the container the casing (52; and 152) is at least approximately adapted to the curvature of the rounded edges.

7. The container as claimed in claims 2 and 6, characterized in that the side walls (20) and the lower side (16) of the plastic container (12) are covered by a casing (152) of cardboard, which is designed in the form of a folding bottom box with a closed jacket part (153) and with top (157a, 157b, 157c and 157d) and floor lugs formed on the jacket portions (153a, 153b, 153c and 153d) associated with the container side walls (20), the top and bottom lugs ending at the rounded off transitions (19) in the vicinity of the vertical container edges, in the vicinity of which the jacket part (153) is subdivided by vertically extending grooves (161) into vertical strips (165) cooperating in plan to form a polygonal trace adatpted to the transition, and in that respective adjacent pairs of bottom lugs articulate with each other.

8. The container as claimed in claim 7, characterized in that the top lugs (157a, 157b, 157c and 157d) fit in between the cap (34) and the plastic container (12) and in that on its side facing the plastic container (12) the cap (34) has depressions to receive the top lugs (157a to through 157d).

9. The container as claimed in claim 8, characterized in that the top lugs (157a through 157d) are provided with openings (163a, 163b, 163c and 163d), for which in the depressions of the cap (34) there are projections for mutual engagement.

10. The container as claimed in any one of the preceding claims, characterized in that on its lower side (16) the plastic container (12) has a corrugation (74) extending transversely in relation to the longitudinal direction of the carrying handle (28) and for the corrugation there is a bead (72) with a complementary shape which is arranged on the upper side of the cap (34) and serves for engagement when such containers are stacked.

11. The container as claimed in claim 10, characterized in that the cap (34) has a central portion (44) which rests on the top side (26) of the plastic container (12) and has the openings (36 and 38), and such central portion is adjoined by supporting sections (54) formed on the cap so as to extend on both sides parallel to the longitudingal direction of the carrying handle (28), the upper sides of the sections (54) forming the support surface (58) and in that in a length adapted to the breadth of the central portion (44) of the cap (34) the corrugation (74) is interrrupted by a positioning portion (75) suitable for fitting between the support sections (54).

12. The container as claimed in any of the preceding claims, characterized in that the cap (34) and the carrying handle (28) have connecting elements (76 and 78) able to be interlocked with each other.

13. The container as claimed in claim 12, characterized in that projections (76) are formed on the carrying handle (28), which overlap retainer portions (78) resting on the top side (27) of the plastic container (12), on the cap (34).

14. The container as claimed in claim 12 or claim 13, characterized in that the interlocking connection (76 and 78) is subject to a loading effect which is produced by a deformation of the plastic container (12) and the cap (34) in the elastic part caused on locking the parts together.
